# EUROPÄISCHE PATENTSCHRIFT

(11) **EP 0 529 132 B1**
(45) Veröffentlichungstag und Bekanntmachung des Hinweises auf die Patenterteilung: **29.03.1995**
(21) Anmeldenummer: 91114558.9
(22) Anmeldetag: 29.08.1991
(51) Int. Cl.: A61G 15/16

(54) **Zahnärztlicher Instrumentenablagetisch**
Tray for dental instruments
Tablette pour des instruments dentaires

(43) Veröffentlichungstag der Anmeldung: 03.03.1993
(73) Patentinhaber: SIEMENS AKTIENGESELLSCHAFT, 80333 München (DE)
(72) Erfinder: Bierbaum, Thomas, Dipl.-Ing., W-6143 Lorsch (DE); Schulz, Heinz, Dipl.-Ing., W-6140 Bensheim 6 (DE); Stöckl, Klaus, Ing. grad., W-6140 Bensheim 3 (DE)

(56) Entgegenhaltungen:
- DE-A- 1 953 694
- DE-A- 2 657 675
- FR-A- 2 539 614
- US-A- 3 271 860
- US-A- 3 774 773
- US-A- 4 976 616

## Beschreibung

Die Erfindung bezieht sich auf einen zahnärztlichen Instrumentenablagetisch, der außer einer Abstellfläche für Instrumentarium Halterungsmittel für schlauch- und kabelgebundene Handstücke sowie Handhabungsmittel, mit denen eine Lageänderung des Instrumentenablagetisches herbeiführbar ist, enthält.

Ein solcher Zahnärztlicher Instrumentenablagetisch ist aus der DE-A-2 657 675 bekannt.

Bei zahnärztlichen Instrumentenablagetischen gibt es vornehmlich drei Funktionsbereiche, die praktisch ständig einer Kontamination mit Keimen ausgesetzt sind und deshalb aus hygienischer Sicht besonders kritisch zu betrachten sind. Zum einen sind es die Stell- bzw. Ablageflächen für Instrumentarium (Handinstrumente, Materialien, Instrumententrays), zum andern sind es die Halterungsmittel für die schlauch- und kabelgebundenen Handstücke, die beim Benutzen der Instrumente mit Keimen kontaminiert werden können. Der dritte Funktionsbereich sind die Handhabungsmittel, mit denen eine Lageänderung des Instrumentenablagetisches herbeigeführt werden kann. Bei mechanischer Verfahrbarkeit eines Instrumentenablagetisches sind dies in der Regel ein oder mehrere Griffe bzw. griffähnliche Gebilde, die an geeigneter Stelle des Instrumentenablagetisches vorgesehen sind. Um den Anforderungen an Hygiene zu genügen, ist man schon dazu übergegangen, die Griffe abnehmbar anzuordnen oder mit einem Einmalüberzug zu versehen. Abgesehen davon, daß man mit ersterem Vorschlag nur einen Teil des Hygieneproblems lösen kann, stellen Einmalüberzüge ebenso wie andere einmal benutzbare Materialien, wie z.B. Papierservietten, die man auf die Abstellfläche für das Instrumentarium legen kann, ein zusätzlich benötigtes Material dar, welches den in letzter Zeit ohnehin schon immer stärker anwachsenden Müll noch weiter anwachsen läßt.

Der im Anspruch 1 angegebenen Erfindung liegt die Aufgabe zugrunde, demgegenüber eine Verbesserung zu erzielen und eine für den Benutzer relativ einfach handhabbare Lösung anzugeben, die eine Sauberhaltung des Instrumentenablagetisches im Sinne der geforderten Hygiene (Reinigung und/oder Desinfektion und/oder Sterilisation) ermöglicht, ohne daß hierzu zusätzliches, einer Entsorgung zuführbares Material benötigt wird.

Dadurch, daß gemäß der Erfindung zumindest zwei, vorzugsweise alle drei, Abschnitte der kritischen Funktionsbereiche des Instrumentenablagetisches zu einer Baueinheit zusammengefaßt sind, die leicht abnehmbar am Instrumentenablagetisch gehaltert ist, ist es für den Benutzer relativ leicht, diese Bereiche im Rahmen der ihm zur Verfügung stehenden Möglichkeiten hygienisch einwandfrei sauber zu halten. Die gesamte Baueinheit kann nach Abnahme von den übrigen Teilen des Instrumentenablagetisches z.B. in einer Wasch- oder Desinfektionseinrichtung komplett gereinigt, desinfiziert und gegebenenfalls sterilisiert werden.

Weitere Vorteile ergeben sich aus den Unteransprüchen und der nachstehenden Beschreibung.

Es zeigen:
Figur 1 einen zahnärztlichen Instrumentenablagetisch in schaubildlicher Darstellung,
Figur 2 Grundkörper und Gehäuseabdeckteil des Instrumentenablagetisches in voneinander getrenntem Zustand in schaubildlicher Darstellung,
Figur 3 den Instrumentenablagetisch teilweise im Längsschnitt,
Figur 4 den Instrumentenablagetisch teilweise im Querschnitt,
Figur 5 einen Ausschnitt aus Figur 2 im Längsschnitt.

Die Figur 1 zeigt in einer schaubildlichen Darstellung einen zahnärztlichen Instrumentenablagetisch, der außer einer Abstellfläche 1 für Instrumentarium (Handinstrumente, Materialien etc.) mehrere Halterungsmittel 2 für schlauch- und kabelgebundene Handstücke 3 enthält, die auf einer gegenüber der ebenen horizontalen Abstellfläche 1 pultförmig nach vorne schräg geneigten Fläche 4 angeordnet sind. Der Instrumentenablagetisch enthält einen an einem Träger 5 montierten Grundkörper 6, auf dem, wie nachfolgend noch näher erläutert, ein Gehäuseabdeckteil 7 aufgesetzt ist, welches die Abstellfläche 1, die schräge Fläche 4 mit den Halterungsmitteln 2 für die Instrumente 3 sowie beidseitig angeordnete Griffe 8 trägt. Der Träger 5 kann in bekannter Weise als Boden- oder Wandstativ, ebenso als ein- oder mehrarmiger Schwenkarm ausgebildet sein.

Die Figur 2 zeigt den Grundkörper 6 sowie das Gehäuseabdeckteil 7 in voneinander getrenntem Zustand bei weggelassenen Handstücken. Der Grundkörper 6, der in bekannter Weise in seinem Inneren diverse Steuer- und Regelteile für die Handstücke aufnimmt und deshalb als Hohlkörper ausgebildet ist, ist zumindest an den Seiten und deckseitig geschlossen. An seiner Rückseite ist eine als Rastnase wirkende Leiste 10 befestigt, die im aufgesetzten Zustand des Gehäuseabdeckteils dessen hinteren Randteil 9 leicht übergreift (Figur 3). Im vorderen Bereich der ebenen Deckfläche des Grundkörpers sind zwei Federelemente 11 vorgesehen, die gegen die Unterseite des die Abstellfläche 1 beinhaltenden Abschnittes 7a des Gehäuseabdeckteils 7 drücken (Figuren 3 und 4).

Der die schräge Fläche 4 beinhaltende Abschnitt 7b des Gehäuseabdeckteils 7 enthält, wie aus Figur 5 ersichtlich, einen Randteil 12, der mit einem Rasthaken 13 zusammenwirkt, der mittels Druckfeder 14 belastet am Grundkörper 6 verschiebbar gehaltert ist. Randteil 12 und Rasthaken 13 sind so angeordnet und ausgebildet, daß mit dem Aufsetzen des Gehäuseabdeckteils 7 auf den Grundkörper 6 die beiden Teile miteinander in Eingriff kommen. Die Druckfeder sorgt dafür, daß das Gehäuseabdeckteil 7 in dieser Raststellung kraftschlüssig gegen den Grundkörper 6 gedrückt wird. Zum Entriegeln dieser Klemmstellung dient eine Handhabe 15, die integraler Bestandteil des Rasthakens ist. Das Entriegeln ist so mit einer Hand möglich, indem die Handhabe in Pfeilrichtung leicht nach vorne gezogen wird. Wesentlich ist, daß beim Wiederaufsetzen des (gereinigten, desinfizierten oder sterilisierten) Gehäuseabdeckteils die Handhabe nicht berührt zu werden braucht.

Wie aus Figur 4 ersichtlich ist, übergreift das hier im Querschnitt dargestellte Gehäuseabdeckteil 7 den Grundkörper 6 beidseitig, wodurch ein gewisser Schutz des Grundkörpers 6 vor einem (in der Regel ebenfalls mit Keimen kontaminierten) Aerosolniederschlag gegeben ist. Wie aus Figur 2 ersichtlich, ist diese Verbreiterung des Gehäuseabdeckteils 7 auch im Frontbereich vorhanden.

Die Unterseite des übergreifenden Teils des Gehäuseabdeckteils 7 ist vorzugsweise zu beiden Seiten mit Griffmulden 16 versehen, die das Abnehmen des Gehäuseabdeckteils 7 erleichtern. An der Oberseite befinden sich zwei längs des Tisches verlaufende Erhebungen 19, die einem eventuell auf die Abstellfläche 1 plazierbaren Instrumententray einen besseren Halt geben.

Beim dargestellten Ausführungsbeispiel sind die Halterungsmittel für die Handstücke als Ablageköcher ausgebildet. Deren Wandungen 17 sind zumindest so weit, wie sie durch das Entnehmen und die Wiederablage der Instrumente mit Keimen kontaminiert werden können, integraler Bestandteil des Gehäuseabdeckteils 7. Die zum Steuern der Antriebe der Handstücke vorgesehenen Sensoren in Form von z.B. Lichtschranken sind zweckmäßigerweise nicht im Gehäuseabdeckteil 7, sondern im Grundkörper 6 in bekannter Weise angeordnet. In den Figuren 2 und 3 sind die entsprechenden Stellen mit der Position 18 gekennzeichnet. Das Gehäuseabdeckteil 7 ist somit frei von elektrischen oder elektronischen Bauteilen.

Obgleich es denkbar ist, die Teile 7a, 7b und 8 getrennt vom Grundkörper abzunehmen und den vorhandenen Reinigungseinrichtungen zuzuführen, ist es von besonderem Vorteil, wenn diese Teile ein einteiliges Bauteil bilden. Dieses Bauteil besteht aus einem zumindest gegen die üblichen Reinigungs- und/oder Desinfektionsmittel und gegebenenfalls Sterilisationsmittel widerstandsfähigen Material, z.B. aus Melamin-Harz oder Glas.

## Patentansprüche

1. Zahnärztlicher Instrumentenablagetisch, der außer einer Abstellfläche (1) für Instrumentarium Halterungsmittel (2) für schlauch- und kabelgebundene Handstücke (3) sowie Handhabemittel (8), mit denen eine Lageänderung des Instrumentenablagetisches herbeiführbar ist, enthält, **dadurch gekennzeichnet,** daß der die Abstellfläche (1), die Halterungsmittel (2) und die Handhabemittel (8) beinhaltende Abschnitt (7a, 7b) zu einer leicht abnehmbar an einem Grundkörper (6) des Instrumentenablagetisches gehalterten Baueinheit (7) zusammengefaßt sind und die Teile (7a, 7b, 8) aus einem zumindest gegen Reinigungs-und/oder Desinfektionsmittel resistentem Material bestehen.

2. Zahnärztlicher Instrumentenablagetisch nach Anspruch 1, **dadurch gekennzeichnet,** daß die Teile (7a, 7b, 8) ein einteiliges, dem Grundkörper (6) zumindest im Bereich der Abstellfläche (1) und der Halterungsmittel (2) abdeckendes Gehäuseabdeckteil (7) bilden.

3. Zahnärztlicher Instrumentenablagetisch nach Anspruch 2, **dadurch gekennzeichnet,** daß das Gehäuseabdeckteil (7) pultförmig ausgebildet ist, wobei eine die Halterungsmittel (2) enthaltende schräge Fläche (4) in eine horizontale Abstellfläche (1) übergeht.

4. Zahnärztlicher Instrumentenablagetisch nach Anspruch 2 oder 3, **dadurch gekennzeichnet,** daß die Wandungen (17) der die Handstücke (3) aufnehmenden Halterungsmittel (2) integraler Bestandteil des Gehäuseabdeckteils (7) sind.

5. Zahnärztlicher Instrumentenablagetisch nach einem der Ansprüche 1 bis 4, **dadurch gekennzeichnet,** daß zumindest der die Abstellfläche (1) beinhaltende Abschnitt (7a) des Gehäuseabdeckteils (7) den Grundkörper (6), vorzugsweise an beiden Seiten, übergreift.

6. Zahnärztlicher Instrumentenablagetisch nach Anspruch 5, **dadurch gekennzeichnet,** daß vorzugsweise die Unterseite des übergreifenden Teils des Gehäuseabdeckteils (7) mit Griffmulden (16) versehen ist.

7. Zahnärztlicher Instrumentenablagetisch nach einem der Ansprüche 1 bis 6, **dadurch gekennzeichnet,** daß das Gehäuseabdeckteil (7) mittels einer Klemmvorrichtung (10, 13 bis 15) am Grundkörper (6) gehaltert ist, die mit Hilfe einer Handhabe (15) entriegelbar ist.

8. Zahnärztlicher Instrumentenablagetisch nach Anspruch 7, **dadurch gekennzeichnet,** daß die Klemmvorrichtung (10, 13 bis 15) so ausgebildet und angeordnet ist, daß das Gehäuseabdeckteil (7) mit dem Aufsetzen auf den Grundkörper (6) selbsttätig festgeklemmt wird.

9. Zahnärztlicher Instrumentenablagetisch nach Anspruch 8, **dadurch gekennzeichnet,** daß die Klemmvorrichtung eine einen Randteil (9) des die Abstellfläche (1) beinhaltenden Abschnitts (7a) übergreifende Rastnase (10) und einen einen Randteil (12) des die schräge Fläche (4) beinhaltenden Abschnittes (7b) im Sinne einer Klemmung hintergreifenden Rasthaken (13) umfaßt, wobei der Rasthaken (13) federbelastet am Grundkörper (6) verstellbar gehaltert und mittels einer vorzugsweise integrierten Handhabe (15) entriegelbar ist.

## Claims

1. Dental instrument-deposit table which apart from a shelf area (1) for instruments includes holding means (2) for hose-bound and cable-bound handpieces (3) and also grips (8) with which it is possible to bring about a change in position of the instrument-deposit table, characterised in that the sections (7a, 7b) containing the shelf area (1), the holding means (2) and the grips (8) are combined to form a structural unit (7) which is held on a base body (6) of the instrument-deposit table in a manner such that it can easily be removed and the portions (7a, 7b, 8) consist of a material which is resistant at least to cleaning agents and/or disinfectants.

2. Dental instrument-deposit table according to claim 1, characterised in that the portions (7a, 7b, 8) form a one-piece housing cover portion (7) covering the base body (6) at least in the region of the shelf area (1) and the holding means (2).

3. Dental instrument-deposit table according to claim 2, characterised in that the housing cover portion (7) is formed in the shape of a lectern, with an oblique surface (4), which contains the holding means (2), changing into a horizontal shelf area (1).

4. Dental instrument-deposit table according to claim 2 or 3, characterised in that the walls (17) of the holding means (2) which receive the handpieces (3) are an integral part of the housing cover portion (7).

5. Dental instrument-deposit table according to one of the claims 1 to 4, characterised in that at least the section (7a) of the housing cover portion (7) that contains the shelf area (1) overlaps the base body (6), preferably on both sides.

6. Dental instrument-deposit table according to claim 5, characterised in that preferably the underside of the overlapping portion of the housing cover portion (7) is provided with recessed grips (16).

7. Dental instrument-deposit table according to one of the claims 1 to 6, characterised in that the housing cover portion (7) is held on the base body (6) by means of a clamping arrangement (10, 13 to 15) which can be unlocked with the aid of a handle (15).

8. Dental instrument-deposit table according to claim 7, characterised in that the clamping arrangement (10, 13 to 15) is formed and arranged in such a way that the housing cover portion (7) when placed upon the base body (6) is automatically fixedly clamped.

9. Dental instrument-deposit table according to claim 8, characterised in that the clamping arrangement comprises a stop lug (10), which overlaps an edge portion (9) of the section (7a) containing the shelf area (1), and a stop hook (13) which, for clamping purposes, engages behind an edge portion (12) of the section (7b) which contains the oblique surface (4), with the stop hook (13) being adjustably held on the base body (6) in a spring-loaded manner and with it being possible to unlock said stop hook by means of a preferably integral handle (15).

## Revendications

1. Tablette à instruments de dentisterie, qui comporte, en plus d'une surface de rangement (1) d'instruments, des moyens de retenue (2) pour des pièces à main (3) reliées à des tuyaux et à des câbles ainsi que des moyens de manipulation (8), au moyen desquels on peut changer la position de la tablette à instruments, caractérisée par le fait que la partie (7a,7b), qui comporte la surface de rangement (1), les moyens de retenue (2) et les moyens de manipulation (8) sont réunis en un module (7) qui est fixé, de manière à pouvoir être aisément retiré, sur une embase (6) de la tablette à instruments, et les parties (7a,7b,8) sont en un matériau résistant au moins au produit de nettoyage et/ou au produit désinfectant.

2. Tablette à instruments de dentisterie suivant la revendication 1, caractérisée par le fait que les parties (7a, 7b,8) forment une pièce de couvercle (7) monobloc de boîtier, qui recouvre l'embase (6) au moins dans la zone de la surface de rangement (1) et des moyens de retenue (2).

3. Tablette à instruments de dentisterie suivant la revendication 2, caractérisée par le fait que la pièce formant couvrecle (7) de boîtier est réalisé sous la forme d'un pupître, une surface oblique (4), qui comporte les moyens de retenue (2), se prolongeant par une surface horizontale de rangement (1).

4. Tablette à instruments de dentisterie suivant la revendication 2 ou 3, caractérisée par le fait que les parois (17) des moyens de retenue (2), qui reçoivent les pièces à main (3), font partie intégrante de la pièce formant couvercle (7) de boîtier.

5. Tablette à instruments de dentisterie suivant l'une des revendications 1 à 4, caractérisée par le fait qu'au moins la partie (7a), qui comporte la surface de rangement (1), de la partie formant couvercle (7) du boîtier recouvre l'embase (6), de préférence des deux côtés.

6. Tablette à instruments de dentisterie suivant la revendication 5, caractérisée par le fait que de préférence la face inférieure de la partie de recouvrement, que comporte la partie formant couvercle (7) de boîtier, comporte des cavités de préhension (16).

7. Tablette à instruments de dentisterie suivant l'une des revendications 1 à 6, caractérisée par le fait que la partie formant couvercle (7) de boîtier est retenue sur l'embase (6) au moyen d'un dispositif de blocage (10,13 à 15), qui peut être déverrouillé à l'aide d'une poignée (15).

8. Tablette à instruments de dentisterie suivant la revendication 7, caractérisé par le fait que le dispositif de blocage (10,13 à 15) est agencé et disposé de telle sorte que la partie formant couvercle (7) de boîtier est bloquée fermement de façon automatique lorsqu'elle est posée sur l'embase (6).

9. Tablette à instruments de dentisterie suivant la revendication 8, caractérisée par le fait que le dispositif de blocage comprend un bec d'encliquetage (10), qui s'accroche sur un bord (9) de la partie (7a) comportant la surface de rangement (1), et un crochet d'encliquetage (13) qui s'accroche derrière un bord (12) de la partie (7b) qui comporte la surface oblique (4), en vue d'un blocage, le crochet d'encliquetage (13) étant retenu sur l'embase (6) de manière à être déplaçable, tout en étant chargé par un ressort, et pouvant être déverrouillé à l'aide d'une poignée (15) de préférence intégrée.
